# EUROPÄISCHE PATENTSCHRIFT

(11) **EP 2 055 851 B1**
(45) Veröffentlichungstag und Bekanntmachung des Hinweises auf die Patenterteilung: **15.07.2015**
(21) Anmeldenummer: 08166762.8
(22) Anmeldetag: 16.10.2008
(51) Int. Cl.: E04C 2/12, E04F 13/10

(54) **Dach-, Decken- oder Wandelement**
Roof, ceiling or wall element
Elément de toit, de plafond ou de mur

(30) Priorität: 03.11.2007 DE 102007052601
(43) Veröffentlichungstag der Anmeldung: 06.05.2009
(73) Patentinhaber: Hundegger, Hans, 87749 Hawangen (DE)
(72) Erfinder: Hundegger, Hans, 87749 Hawangen (DE)
(74) Vertreter: Charrier, Rapp & Liebau

(56) Entgegenhaltungen:
- EP-A2- 0 952 271
- DE-A1- 19 537 298
- DE-U1- 29 924 222

## Beschreibung

Die Erfindung betrifft ein Dach-, Decken- oder Wandelement aus mehreren aufeinander folgenden Lagen von Holzbrettern, wobei die Holzbretter der aufeinander folgenden Lagen mit ihren Breitseiten aufeinander liegen und die Holzbretter einer Lage mit den Holzbrettern zumindest der angrenzenden Lage durch Halteelemente verbunden sind.

Ein solches Element ist aus DE 195 37 298 bekannt.

Derartige Dach-, Decken- oder Wandelemente sind kostengünstig herstellbar, müssen jedoch für die Erzeugung glatter Sichtflächen vielfach nachbearbeitet werden. Werden z.B. bei der Herstellung derartiger Dach-, Decken- oder Wandelemente Holzbretter verwendet, die an den einander zugewandten Breitseiten ungehobelt sind, können an den Rändern ungleichmäßige Spalte entstehen, die besonders an der Sichtseite unerwünscht sind. Darüber hinaus stehen dann in der Regel an den Rändern Holzfasern oder Holzsplitter vor, die dem Dach-, Decken-oder Wandelement ein unschönes Aussehen verleihen. Um dies zu vermeiden, werden die Bretter vielfach auch an ihren Breitseiten gehobelt, was jedoch einen erheblichen Fertigungsaufwand erfordert. Außerdem führt das Hobeln der Bretter an den Breitseiten zu einem erheblichen Materialverlust.

Aufgabe der Erfindung ist es, ein Dach-, Decken- oder Wandelement der eingangs genannten Art zu schaffen, das mit geringem Materialverlust aus einfachen Holzbrettern kostengünstig herstellbar ist.

Diese Aufgabe wird durch ein Dach-, Decken- oder Wandelement mit den Merkmalen des Anspruchs 1 gelöst. Zweckmäßige Ausgestaltungen und vorteilhafte Weiterbildungen der Erfindung sind Gegenstand der Unteransprüche.

Da beim erfindungsgemäßen Dach-, Decken oder Wandelement die Holzbretter an den einander zugewandten Breitflächen ungehobelt sind, kann nicht nur der Fertigungsaufwand verringert sondern auch ein durch Hobeln verursachter Materialverlust in der Dickenrichtung verhindert werden. Durch die spezielle Profilierung der Holzbretter an der die Sichtseite des Dach-, Decken- oder Wandelementes bildenden Schmalfläche wird außerdem erreicht, dass die Anlagekanten der aufeinander folgenden Holzbretter und ein aufgrund der Rauhigkeit der ungehobelten Breitflächen dort eventuell vorhandener ungleichmäßiger Spalt nach innen zurückversetzt und damit von außen nicht ohne weiteres sichtbar sind. Auch die an den Anlagekanten zwischen den Holzbrettern üblicherweise vorstehenden Holzfasern bzw. Holzsplitter sind nach innen zurückversetzt und nicht erkennbar. Dadurch kann auch ein großflächiges Dach-, Decken- oder Wandelement mit einer optisch ansprechenden, gleichmäßigen Sichtfläche auf relativ einfache Weise aus aufeinander gestapelten Holzbrettern mit ungehobelten Breitflächen hergestellt werden.

In einer fertigungstechnisch vorteilhaften Ausführung sind die oberen und unteren Falze der Holzbretter an zumindest einer der in Längsrichtung der Holzbretter verlaufenden Schmalflächen als rechteckige Vertiefungen ausgebildet, so dass zwei übereinander liegende Bretter eine nach innen gehende Nut bilden, durch welche die Anlagekanten der Holzbretter nach innen zurückversetzt sind. Die abgestufte glatte Schmalfläche mit den oberen und unteren Falzen kann an einem Holzbrett zweckmäßigerweise durch einen Profilhobel oder Profilfräser in einem Arbeitsgang hergestellt werden.

Zur Erreichung einer sauberen und gleichmäßigen Sichtfläche haben sich bei Deckenelementen aus 20 bis 25 mm dicken, an den Breitflächen ungehobelten Holzbrettern z.B. eine Nutbreite B von 2 bis 10 mm und eine Nuttiefe T von 3 bis 15 mm als zweckmäßig erwiesen.

Das Dach-, Decken- oder Wandelement kann aus gleich breiten Holzbrettern oder aus breiteren und mehreren dazwischen angeordneten schmaleren Holzbrettern aufgebaut sein, so dass zwischen den breiteren Holzbrettern ein Aufnahmeraum für ein Füll- oder Isoliermaterial entsteht. Die Aufnahmeräume können z.B. mit Beton aufgefüllt werden, wodurch ein Verbundbauteil mit guten Trag- und Festigkeitseigenschaften hergestellt werden kann.

Bei langen Dach-, Decken- oder Wandelementen sind zweckmäßigerweise innerhalb einer Lage mehrere gleich oder unterschiedlich lange Holzbretter Stoß an Stoß angeordnet. Die einzelnen Lagen können aber auch nur jeweils ein Holzbrett aufweisen.

Weitere Besonderheiten und Vorzüge der Erfindung ergeben sich aus der folgenden Beschreibung eines bevorzugten Ausführungsbeispiels anhand der Zeichnung. Es zeigen:
- **Figur 1**: ein aus Holzbrettern hergestelltes Dach-, Decken- oder Wandelement in einer Vorderansicht, Seitenansicht und Draufsicht;
- **Figur 2**: eine vergrößerte Darstellung des Bereichs A von Figur 1 und
- **Figur 3**: eine vergrößerte Ansicht eines Dach-, Decken- oder Wandelements in einer Seitenansicht.

In den Figuren 1 und 2 ist ein Dach-, Decken- oder Wandelement 1 gezeigt, das aus mehreren aufeinander folgenden Lagen von Holzbrettern 2a bzw. 2b besteht. Die Holzbretter 2a bzw. 2b der aufeinander folgenden Lagen liegen mit ihren einander zugewandten, ungehobelten Breitflächen 3 aufeinander und sind durch z.B. als Rillennägel ausgebildete Halteelemente 4 miteinander verbunden. Bei der in den Figuren 1 und 2 gezeigten Ausführung besteht das Dach- Decken- oder Wandelement 1 aus breiteren Holzbrettern 2a und mehreren dazwischen angeordneten schmaleren Holzbrettern 2b, so dass sich zwischen den breiteren Holzbrettern 2a ein Aufnahmeraum 5 für ein Füll- oder Isoliermaterial 6 gibt. Bei dem gezeigten Ausführungsbeispiel schließen die Holzbretter 2a und 2b z.B. an einer vorderen Sichtseite bündig ab und die an der Rückseite befindlichen Aufnahmeräume 5 zwischen den breiteren Holzbrettern 2a sind mit Beton gefüllt. Dadurch kann ein Verbundbauteil mit guten Festigkeits- und Trageigenschaften hergestellt werden. Das Dach-, Decken- oder Wandelement 1 kann aber auch als reines Holzbauteil aus gleich breiten Holzbrettern 2 gefertigt sein, wie dies in Figur 3 dargestellt ist.

Wie aus Figur 3 hervorgeht, weisen die an den Breitflächen 3 ungehobelten Holzbretter 2 des dort gezeigten Dach-, Decken- oder Wandelements 1 an ihren Längsseiten z.B. durch Hobeln hergestellte glatte Schmalflächen 7 und 8 auf. Die in Figur 3 rechten Schmalflächen 7 der Holzbretter 2 sind gerade, während die eine Sichtseite des Dach-, Decken- oder Wandelements 1 bildenden linken Schmalflächen 8 der Holzbretter 2 an ihren Rändern durch einen oberen und unteren Falz 9 bzw. 10 abgestuft sind. Zweckmäßigerweise werden die Holzbretter 2 an dieser Seite durch einen Profilhobel oder einen Profilfräser bearbeitet, der die abgestufte glatte Schmalfläche 8 mitsamt der als rechteckige Vertiefungen ausgeführten oberen und unteren Falze 9 bzw. 10 in einem Arbeitsgang erzeugt. Die beiden Falze 9 und 10 der aneinander angrenzenden Holzbretter 2 bilden so eine zur Sichtseite offene Nut 11, durch welche die Anlagekanten 12 der Holzbretter 2 und ein dort eventuell vorhandener Spalt nach innen zurückversetzt sind. Ein an den Anlagekanten 12 aufgrund der Rauheit der ungehobelten Breitflächen 3 vorhandener Spalt und dort eventuell vorstehende Holzfasern oder Holzsplitter sind daher von außen nicht erkennbar. Bei 20 bis 25 mm dicken, an den Breitflächen ungehobelten Holzbrettern haben sich z.B. eine Falzbreite b von 3 bis 15 mm und eine Falztiefe t von 1 bis 5 mm als zweckmäßig erwiesen, um bei daraus hergestellten Dach-, Decken- oder Wandelementen eine saubere und einheitliche Sichtfläche zu erreichen. Die durch die Falze 9 und 10 gebildeten Nuten 11 weisen entsprechend eine Nuttiefe T von 3 bis 15 mm und eine Nutbreite B von 2 bis 10 mm auf.

In dem vergrößerten Ausschnitt der Figur 2 ist erkennbar, dass die Holzbretter 2 jeweils einer Lage mit den Holzbrettern 2 der darauf folgenden Lage über die Halteelemente 4 verbunden sind. Diese sind gemäß Figur 1 diagonal versetzt und von Lage zu Lage auch in der Längsrichtung der Holzbretter 2 gegeneinander versetzt. Die Halteelemente 4 können dabei nicht nur in die Holzbretter 2 der angrenzenden Lage, sondern zum Teil auch noch in die Holzbretter 2 der darunter liegenden Lage eingreifen. Die Halteelemente 4 bestehen zweckmäßigerweise aus Leichtmetall oder Kunststoff, so dass das Dach-, Decken- oder Wandelement 1 auch ohne Beschädigung der empfindlichen Holzbearbeitungswerkzeuge nachbearbeitet werden kann. Die Halteelemente 4 sind zweckmäßigerweise in Form von Nägeln mit oder ohne Kopf ausgeführt, können aber auch als Klammern, Krampen o.ä. ausgebildet sein. Sie sind z.B. aus einem Aluminiumdraht herstellbar, der auf einer Rolle oder einem Coil aufgewickelt ist. Mit Hilfe einer speziellen Vorrichtung kann der Draht von der Rolle bzw. dem Coil abgewickelt, gestreckt bzw. gerichtet und auf die gewünschte Länge geschnitten werden. Die so hergestellten Halteelemente 4 können dann ohne zusätzlichen maschinellen Aufwand in ein Magazin einer Nagelvorrichtung transportiert und durch diese z.B. mit Hilfe von Druckluft in die Holzbretter 2 eingebracht werden.

Die Herstellung eines vorstehend beschriebenen Dach-, Decken- oder Wandelements 1 kann dadurch erfolgen, dass auf einen Auflagetisch oder eine Unterlage zunächst eine erste Lage mit einem oder mehreren aneinander stoßenden Holzbrettern 2 aufgelegt wird. Die Holzbretter 2 werden dabei durch eine geeignete Druckvorrichtung mit der zuvor bearbeiteten, die Sichtfläche des Dach-, Decken- oder Wandelements bildenden Schmalfläche 8 an einen Seitenanschlag angedrückt. Anschließend wird auf die erste Lage eine zweite Bretterlage aufgelegt. Sofern die erste Bretterlage aus mehreren hintereinander liegenden Holzbrettern 2 besteht, sind die Stoßflächen der Holzbretter 2 in den aufeinander folgenden Lagen gegeneinander versetzt. Auch die Holzbretter 2 der zweiten Lage werden dann über die Druckvorrichtung an den Seitenanschlag angedrückt, damit die übereinander liegenden Holzbretter 2 mit ihren Schmalflächen 8 fluchten. Durch eine Spannvorrichtung werden dann die die oberen Holzbretter 2 mit ihren Breitseiten 3 auf die unteren Holzbretter 2 angepresst und mit diesen durch die z.B. als Rillennägel ausgeführten Halteelemente 4 verbunden. Die Halteelemente 4 werden z.B. durch eine automatisch gesteuerte Nagelvorrichtung eingebracht. Hierzu werden die Breite der Bretter und deren Lage beim Auflegen durch geeignete Messeinrichtungen erfasst. Aus den so ermittelten Daten kann die genaue Position der Haltestifte 6 bestimmt und die Positionierung der automatischen Nagelvorrichtung derart gesteuert werden, dass sich die unterschiedlichen Lagen eingebrachten Halteelemente nicht treffen. In entsprechender Weise können dann weitere Bretterlagen aufgelegt und über weitere Halteelemente 4 miteinander verbunden werden, bis eine gewünschte Abmessung des Dach-, Decken- oder Wandelements erreicht ist.

## Patentansprüche

1. Dach-, Decken- oder Wandelement (1) aus mehreren aufeinander folgenden Lagen von Holzbrettern (2; 2a, 2b), wobei die Holzbretter (2; 2a, 2b) der aufeinander folgenden Lagen mit ihren einander zugewandten Breitflächen (3) aufeinander liegen und die Holzbretter (2; 2a, 2b) einer Lage mit den Holzbrettern (2; 2a, 2b) zumindest der angrenzenden Lage durch Halteelemente (4) verbunden sind, **dadurch gekennzeichnet, dass** die Holzbretter (2; 2a, 2b) an den aneinander zugewandten Breitflächen (3) ungehobelt und zumindest die eine Sichtseite des Dach-, Decken- oder Wandelements (1) bildenden Schmalflächen (8) der Holzbretter (2; 2a, 2b) an ihren Rändern durch einen oberen und unteren Falz (9, 10) abgestuft sind.

2. Dach-, Decken- oder Wandelement nach Anspruch 1, **dadurch gekennzeichnet, dass** die oberen und unteren Falze (9, 10) der Holzbretter (2, 2a, 2b) zweier aufeinander folgender Lagen eine nach innen gehenden Nut (11) bilden, durch welche die Anlagekanten (12) der Holzbretter (2, 2a, 2b) nach innen zurückversetzt sind.

3. Dach-, Decken- oder Wandelement nach Anspruch 1 oder 2, **dadurch gekennzeichnet, dass** die Holzbretter (2; 2a, 2b) der aufeinander folgenden Lagen gleiche oder unterschiedliche Breite aufweisen.

4. Dach-, Decken- oder Wandelement nach einem der Ansprüche 1 bis 3, **dadurch gekennzeichnet, dass** zwischen Holzbrettern (2a) mit größerer Breite mehrere Lagen von Holzbrettern (2b) mit geringerer Breite angeordnet sind.

5. Dach-, Decken- oder Wandelement nach einem der Ansprüche 1 bis 4, **dadurch gekennzeichnet, dass** in den aufeinander folgen Lagen mehrere Holzbretter (2; 2a, 2b) Stoß an Stoß aneinander liegend angeordnet sind.

6. Dach-, Decken- oder Wandelement nach einem der Ansprüche 1 bis 5, **dadurch gekennzeichnet, dass** der obere und untere Falz (9, 10) an zumindest einer der langen Schmalseiten (8) der Holzbretter (2; 2a, 2b) angeordnet sind.

7. Dach-, Decken- oder Wandelement nach einem der Ansprüche 1 bis 6, **dadurch gekennzeichnet, dass** der obere und untere Falz (9, 10) eine Falzbreite b von 3 bis 15 mm und eine Falztiefe t von 1 bis 5 mm aufweisen.

8. Dach-, Decken- oder Wandelement nach einem der Ansprüche 1 bis 7, **dadurch gekennzeichnet, dass** Halteelemente (4) in Form eines Nagels oder einer Klammer ausgebildet sind.

9. Dach-, Decken- oder Wandelement nach einem der Ansprüche 1 bis 8, **dadurch gekennzeichnet, dass** die Halteelemente (4) aus Aluminium bestehen.

10. Dach-, Decken- oder Wandelement nach einem der Ansprüche 1 bis 9, **dadurch gekennzeichnet, dass** innerhalb einer Lage gleich oder unterschiedlich lange Holzbretter (2; 2a, 2b) Stoß an Stoß angeordnet sind.

## Claims

1. Roof, ceiling or wall element (1) consisting of a plurality of successive layers of wooden boards (2; 2a, 2b), wherein the wooden boards (2; 2a, 2b) of the successive layers lie one on another with their broad faces (3) facing one another and the wooden boards (2; 2a, 2b) of one layer are connected with the wooden boards (2; 2a, 2b) of at least the adjoining layer by retaining elements (4), **characterised in that** the wooden boards (2; 2a, 2b) are unplaned on the broad faces (3) facing one another and at least the narrow faces (8) of the wooden boards (2; 2a, 2b) forming one visible side of the roof, ceiling or wall element (1) are stepped at their edges by an upper and lower groove (9, 10).

2. Roof, ceiling or wall element according to claim 1, **characterised in that** the upper and lower grooves (9, 10) of the wooden boards (2, 2a, 2b) of two successive layers form an inwardly extending slot (11) through which the bearing edges (12) of the wooden boards (2, 2a, 2b) are set back towards the interior.

3. Roof, ceiling or wall element according to claim 1 or 2, **characterised in that** the wooden boards (2, 2a, 2b) of the successive layers exhibit the same or a different breadth.

4. Roof, ceiling or wall element according to one of claims 1 to 3, **characterised in that** a plurality of layers of wooden boards (2b) with a lesser breadth are arranged between wooden boards (2a) with a greater breadth.

5. Roof, ceiling or wall element according to one of claims 1 to 4, **characterised in that** a plurality of wooden boards (2; 2a, 2b) are arranged lying butted end to end in the successive layers.

6. Roof, ceiling or wall element according to one of claims 1 to 5, **characterised in that** the upper and lower grooves (9, 10) are arranged on at least one of the long narrow sides (8) of the wooden boards (2; 2a, 2b).

7. Roof, ceiling or wall element according to one of claims 1 to 6, **characterised in that** the upper and lower grooves (9, 10) exhibit a groove width b of 3 to 15 mm and a groove depth t of 1 to 5 mm.

8. Roof, ceiling or wall element according to one of claims 1 to 7, **characterised in that** retaining elements (4) are embodied in the form of a nail or a staple.

9. Roof, ceiling or wall element according to one of claims 1 to 8, **characterised in that** the retaining elements (4) are made of aluminium.

10. Roof, ceiling or wall element according to one of claims 1 to 9, **characterised in that** wooden boards (2; 2a, 2b) of the same or a different length are arranged end to end inside a layer.

## Revendications

1. Elément de toit, de plafond ou de mur (1) composé de plusieurs couches de planches de bois (2 ; 2a, 2b) se succédant, les planches de bois (2 ; 2a, 2b) des couches se succédant reposant les unes sur les autres, leurs surfaces larges (3) étant tournées les unes vers les autres, et les planches de bois (2 ; 2a, 2b) d'une couche étant reliées aux planches de bois (2 ; 2a, 2b) au moins de la couche contiguë par des éléments de retenue (4), **caractérisé en ce que** les planches de bois (2 ; 2a, 2b) ne sont pas rabotées sur les surfaces larges (3) tournées les unes vers les autres et au moins les surfaces étroites (8) formant un côté visible de l'élément de toit, de plafond ou de mur (1) des planches de bois (2 ; 2a, 2b) sont étagées sur leurs bords par un pli supérieur et inférieur (9, 10).

2. Elément de toit, de plafond ou de mur selon la revendication 1, **caractérisé en ce que** les plis supérieur et inférieur (9, 10) des planches de bois (2, 2a, 2b) de deux couches se succédant forment une rainure (11) venant vers l'intérieur, par laquelle les arêtes d'appui (12) des planches de bois (2, 2a, 2b) sont redécalées vers l'intérieur.

3. Elément de toit, de plafond ou de mur selon la revendication 1 ou 2, **caractérisé en ce que** les planches de bois (2 ; 2a, 2b) des couches se succédant présentent la même largeur ou une largeur différente.

4. Elément de toit, de plafond ou de mur selon l'une quelconque des revendications 1 à 3, **caractérisé en ce que** plusieurs couches de planches de bois (2b) avec une plus faible largeur sont agencées entre des planches de bois (2a) avec une largeur supérieure.

5. Elément de toit, de plafond ou de mur selon l'une quelconque des revendications 1 à 4, **caractérisé en ce que** plusieurs planches de bois (2 ; 2a, 2b) bout à bout sont agencées reposant les unes sur les autres dans les couches se succédant.

6. Elément de toit, de plafond ou de mur selon l'une quelconque des revendications 1 à 5, **caractérisé en ce que** les plis supérieur et inférieur (9, 10) sont agencés sur au moins l'un des longs côtés étroits (8) des planches de bois (2 ; 2a, 2b).

7. Elément de toit, de plafond ou de mur selon l'une quelconque des revendications 1 à 6, **caractérisé en ce que** les plis supérieur et inférieur (9, 10) présentent une largeur de pli b de 3 à 15 mm et une profondeur de pli t de 1 à 5 mm.

8. Elément de toit, de plafond ou de mur selon l'une quelconque des revendications 1 à 7, **caractérisé en ce que** des éléments de retenue (4) sont réalisés sous la forme d'un clou ou d'une agrafe.

9. Elément de toit, de plafond ou de mur selon l'une quelconque des revendications 1 à 8, **caractérisé en ce que** les éléments de retenue (4) se composent d'aluminium.

10. Elément de toit, de plafond ou de mur selon l'une quelconque des revendications 1 à 9, **caractérisé en ce que** des planches de bois (2 ; 2a, 2b) de longueur identique ou différente sont agencées bout à bout dans une couche.
